# EUROPÄISCHE PATENTSCHRIFT

(11) **EP 1 382 770 B1**
(45) Veröffentlichungstag und Bekanntmachung des Hinweises auf die Patenterteilung: **28.09.2005**
(21) Anmeldenummer: 03010997.9
(22) Anmeldetag: 16.05.2003
(51) Int. Cl.: E04F 10/06

(54) **Ausfahrbarer Sonnenschutz**
Deployable awning
Protection solaire déployable

(30) Priorität: 19.07.2002 DE 10233144
(43) Veröffentlichungstag der Anmeldung: 21.01.2004
(73) Patentinhaber: WEINOR Dieter Weiermann GmbH & Co., 50829 Köln (DE)
(72) Erfinder: Stawski, Karl-Heinz, 50769 Köln (DE)
(74) Vertreter: COHAUSZ DAWIDOWICZ HANNIG & SOZIEN

(56) Entgegenhaltungen:
- EP-A- 0 841 442
- EP-A- 1 028 205

## Beschreibung

Die Erfindung betrifft einen ausfahrbaren Sonnenschutz insbesondere oberhalb von Wintergärten mit einem Gehäuse, Abstandhaltem, mindestens zwei Führungsschienen, auf denen jeweils ein Wagen fährt, auf oder an denen ein Ausfahrprofil befestigt ist, das eine Sonnenschutzfläche insbesondere ein Tuch von einem Wickel abzieht.

Aus der DE 197 17 654 und der DE 40 15 995 ist es bekannt, das Ausfahrprofil so breit anzuordnen, dass das Markisentuch zu beiden Seiten die Führungsschienen weit überragt. Dagegen wird der Bereich an der Vorderseite nicht oder nur wenig überragt.

Aus der EP-A-1 028 205 ist eine Halterung für die seitlichen Führungsschienen einer Wintergartenmarkise bekannt. Aus der EP-A-0 841 441 ist ein ausfahrbarer Sonnenschutz mit teleskopierbaren Führungsschienen bekannt.

Aufgabe der Erfindung ist es, einen Sonnenschutz der eingangs genannten Art so zu verbessern, dass bei einfacher Konstruktion und Handhabung sowie bei geringer Bauhöhe ein weit nach vorne vorragender Bereich beschattet wird. Diese Aufgabe wird erfindungsgemäß dadurch gelöst, dass die Führungsschienen unabhängig von dem Gehäuse in den Abstandhaltern längsverschieblich gelagert sind und im ausgefahrenen Zustand vorne über einen zu beschattenden Bereich oder Körper hinausragen können.

Hierdurch können die Führungsschienen nach vorne gefahren werden, so dass die Wagen zusammen mit dem Ausfahrprofil auch weit nach vorne gelangen und damit das zu beschattende Objekt insbesondere einen Wintergarten weit überragen, so dass auch die Vorderseite des Objektes beschattet ist. Hierbei benötigt die einfache Konstruktion keine größere Bauhöhe.

Eine konstruktiv besonders einfache Führung der Führungsschienen wird erreicht, wenn die Halter U-förmige Bügel aufweisen.

Vorzugsweise wird vorgeschlagen, dass die Führungsschienen durch ein umlaufendes Zugmittel, ein Zahnstangen/Ritzel-Getriebe, eine Gewindestange oder ein Zylinder-Kolben-Aggregat angetrieben sind.

Ein Ausführungsbeispiel der Erfindung ist in der Zeichnung in Seitenansichten dargestellt und wird im folgenden näher beschrieben. Es zeigen
- Fig. 1: die Markise mit eingefahrenen Führungsschienen,
- Fig. 2: die Markise mit ausgefahrenen Führungsschienen.

Auf der Oberseite eines Bauobjekts insbesondere eines Wintergartens 1 sind mindestens zwei Führungsschienen 2 auf der schrägen Dachfläche parallel zu den Falllinien der Dachfläche längs verschieblich in Abstandhaltern 3 montiert, die auf der Dachfläche fest sind. Die Halter sind vorzugsweise in U-förmigen Bügeln gebildet, die eine Längsverschiebung zulassen.

Auf den Führungsschienen sind je ein Wagen 4 beweglich in deren Längsrichtung gelagert, die ein Ausfahrprofil tragen, an dem die vordere Kante einer Sonnenschutzfläche insbesondere eines Markisentuchs, einer Jalousie oder einer Rollade fest ist. Hierbei ist die Sonnenschutzfläche auf einem Wickel aufgerollt, der am oberen Ende der Führungsschiene in einem Gehäuse 5 angeordnet ist.

Die Führungsschiene 2 wird durch Gelenkarme, Federn, Zugmittel (Ketten, Seile) oder Gewindestangen nach vorne gefahren, wobei die Wagen 4 am vorderen Ende der Führungsschiene jeweils gegen einen Anschlag fahren, wodurch dann die Führungsschiene weiter nach vorne in ihrer Längsrichtung geschoben wird, so dass die Führungsschiene dann zusammen mit der Sonnenschutzfläche das vordere Ende des Daches weit überragen.

Beim Einfahren der Sonnenschutzfläche werden dann die Führungsschienen durch die Wagen und/oder durch zusätzliche, die Führungsschiene beaufschlagende Federmittel wieder eingefahren. Als Antrieb für die Führungsschiene bieten sich an ein umlaufendes Zugmittel, ein Zahnstangen/Ritzel-Getriebe, eine Gewindestange oder ein Zylinder-Kolben-Aggregat.

## Patentansprüche

1. Ausfahrbarer Sonnenschutz insbesondere oberhalb von Wintergärten (1) mit einem Gehäuse (5), Abstandhaltern (3), mindestens zwei Führungsschienen (2), auf denen jeweils ein Wagen (4) fährt, auf oder an denen ein Ausfahrprofil befestigt ist, das eine Sonnenschutzfläche insbesondere ein Tuch von einem Wickel abzieht, **dadurch gekennzeichnet, dass** die Führungsschienen (2) unabhängig von dem Gehäuse in den Abstandhaltern (3) längsverschieblich gelagert sind und im ausgefahrenen Zustand vorne über einen zu beschattenden Bereich oder Körper hinausragen können.

2. Sonnenschutz nach Anspruch 1,**dadurch gekennzeichnet, dass** die Halter (3) U-förmige Bügel aufweisen.

3. Sonnenschutz nach Anspruch 1 oder 2, **dadurch gekennzeichnet, dass** die Führungsschienen (2) durch ein umlaufendes Zugmittel, ein Zahnstangen/Ritzel-Getriebe, eine Gewindestange oder ein Zylinder-Kolben-Aggregat angetrieben sind.

## Claims

1. A retractable awning, in particular over conservatories (1), comprising a housing (5), spacers (3) and at least two guide rails (2) on each of which there runs a carriage (4) to which an extension profile is fixed which draws an expanse of awning, specifically fabric, from a roller,
**characterized in that**
the guide rails (2) are mounted independently of the housing in the spacers (3) so as to be longitudinally displaceable and, in the extended state, can project at the front over an area or object to be shaded.

2. An awning according to Claim 1,
**characterized in that**
the spacers (3) comprise U-shaped brackets.

3. An awning according to Claim 1 or 2,
**characterized in that**
the guide rails (2) are driven by a rotary traction mechanism, a rack-and-pinion gear, a threaded rod or a cylinder/piston unit.

## Revendications

1. Protection solaire déployable en particulier au-dessus de jardins d'hiver (1) comportant un boîtier (5), des entretoises (3), au moins deux rails de guidage (2) sur chacun desquels se déplace un chariot (4), sur lesquels ou auxquels est fixé un profilé télescopique, qui déroule d'un rouleau une surface de protection solaire en particulier une toile, **caractérisé en ce que** les rails de guidage (2) sont supportés, indépendamment du boîtier, en translation longitudinale dans les entretoises (3) et peuvent dépasser vers l'avant, à l'état déployé, au-dessus d'une zone ou d'un corps à ombrager.

2. Protection solaire selon la revendication 1, **caractérisé en ce que** les entretoises (3) comportent des étriers en forme de U.

3. Protection solaire selon la revendication 1 ou 2, **caractérisé en ce que** les rails de guidage (2) sont entraînés par un moyen de traction rotatif, un engrenage à crémaillère/pignon, une tige filetée ou un ensemble cylindre-piston.
